# EUROPÄISCHE PATENTSCHRIFT

(11) **EP 2 561 777 B1**
(45) Veröffentlichungstag und Bekanntmachung des Hinweises auf die Patenterteilung: **16.07.2014**
(21) Anmeldenummer: 12180206.0
(22) Anmeldetag: 13.08.2012
(51) Int. Cl.: A47C 1/032

(54) **Synchronmechanik für einen Stuhl**
Synchronisation mechanism for a chair
Mécanisme synchrone pour une chaise

(30) Priorität: 25.08.2011 DE 102011081588
(43) Veröffentlichungstag der Anmeldung: 27.02.2013
(73) Patentinhaber: Uhlenbrock, Johannes, 48317 Drensteinfurt (DE)
(72) Erfinder: Kelm, Carsten, 9320 Ennigerloh (DE)
(74) Vertreter: Linnemann, Winfried

(56) Entgegenhaltungen:
- EP-A1- 0 418 731
- EP-B1- 0 247 311
- DE-A1- 19 921 153
- DE-A1-102007 059 986
- DE-B4- 10 219 478
- NL-A- 7 907 725
- US-A- 4 709 962
- US-A- 4 986 601

## Beschreibung

Die Erfindung betrifft eine Synchronmechanik für einen Stuhl, insbesondere für einen Bürostuhl, mit einer Basiseinheit, einem oberhalb und bewegbar an der Basiseinheit angeordneten Sitzträger, einem um eine horizontal und in Stuhl-Querrichtung ausgerichtete Schwenkachse schwenkbar an der Basiseinheit angeordneten Rückenlehnenträger und einer Vorbelastungseinrichtung, wobei die Vorbelastungseinrichtung auf den Sitzträger eine nach oben und auf den Rückenlehnenträger eine nach vorne wirkende Vorbelastungskraft ausübt und wobei der Sitzträger über eine die Bewegbarkeit des Sitzträgers relativ zu der Basiseinheit ermöglichende Kopplungsmechanik mit der Basiseinheit verbunden ist.

Des Weiteren betrifft die Erfindung einen Stuhl, insbesondere einen Bürostuhl.

Aus DE 199 31 099 A1 ist ein Stuhl mit einer Synchronmechanik bekannt. Die Bewegbarkeiten von Rückenlehne und Sitz sind über die Synchronmechanik mechanisch aneinandergekoppelt. Die Synchronmechanik umfasst eine Basiseinheit, über die die Synchronmechanik an einer zentralen Stuhlsäule befestigt ist, wobei die Stuhlsäule bodenseitig mit einem Fußkreuz mit Rollen versehen ist. Der gepolsterte Sitz ist auf einem als Sitzplatte ausgebildeten Sitzträger angeordnet, der über eine Kopplungsmechanik mit der Basiseinheit verbunden ist. Die Kopplungsmechanik umfasst an der dem Boden zugewandten Unterseite der Sitzplatte angeordnete Lagerstützen, an denen vertikal ausgerichtete Langlöcher ausgebildet sind, in denen an der Basiseinheit angeordnete Lagerbolzen geführt sind. An der Unterseite der Sitzplatte stützt sich eine Druckfederanordnung ab, die auf die Sitzplatte eine nach oben und auf die Rückenlehne eine nach vorne wirkende Vorbelastungskraft ausübt. Hierdurch wird erreicht, dass die Vorbelastungskraft abhängig vom Gewicht der jeweilig auf dem Stuhl sitzenden Person ist, wodurch der Sitzkomfort verbessert werden soll.

Nachteilig bei der Synchronmechanik gemäß DE 199 31 099 A1 ist, dass die auf den Rückenlehnenträger einwirkende Vorbelastungskraft davon abhängt, wie das auf dem Sitz beziehungsweise dem Sitzträger lastende Gewicht bezüglich der Horizontalen verteilt ist. Sitzt beispielsweise ein Benutzer des Stuhls nur auf dem vorderen Rand oder im Wesentlichen auf einem hinteren Bereich des Sitzes, kippt der Sitz um eine horizontal und in Stuhl-Querrichtung ausgerichtete Achse. Sitzt ein Benutzer hingegen zu einem seitlichen Bereich des Sitzes hin versetzt auf dem Sitz, kippt der Sitz um eine horizontal und in Stuhl-Längsrichtung ausgerichtete Achse. Klar ist, dass der Sitz durch derartige asymmetrische Belastungen auf beliebige Art und Weise um beide dieser Achsen gekippt werden kann, was einer schwimmenden Lagerung des Sitzes gleichkommt. Durch diese schwimmende Lagerung des Sitzes kann es beispielsweise dazu kommen, dass die Sitzplatte derart gekippt wird, dass zumindest ein an der Basiseinheit angeordneter Lagerbolzen am oberen Ende des an der jeweiligen Lagerstütze ausgebildeten Langlochs anschlägt, wodurch ein Teil des auf dem Sitz lastenden Gewichts über diesen Lagerbolzen unmittelbar von der Basiseinheit getragen wird und nicht mehr zur Stauchung der Druckfeder der Druckfederanordnung und somit zur Einwirkung auf die Synchronmechanik zur optimalen Einstellung der Vorbelastungskraft zur Verfügung steht. Damit ist eine deutliche Verschlechterung des angestrebten Sitzkomforts verbunden.

Aufgabe der Erfindung ist es, eine Synchronmechanik bereitzustellen, mit der ein Stuhl, insbesondere ein Bürostuhl, herstellbar ist, der optimalen Sitzkomfort unabhängig von der jeweiligen Art der Gewichtsbelastung des Sitzes bietet.

Diese Aufgabe wird bei einer Synchronmechanik der eingangs genannten Art erfindungsgemäß dadurch gelöst, dass die Kopplungsmechanik derart ausgebildet ist, dass sie die Bewegungen des Sitzträgers relativ zu der Basiseinheit derart zwangssteuert, dass der Sitzträger bei festgelegtem Rückenlehnenträger allein zwischen Stellungen hin und her bewegbar ist, wobei die Stellungen zueinander parallel sind.

Mit der erfindungsgemäße Synchronmechanik beziehungsweise ihrer Kopplungsmechanik wirkt es sich nicht auf die Größe der Vorbelastungskraft aus, in welchem Bereich die Belastung des Sitzes beziehungsweise des Sitzträgers mit dem Gewicht eines Nutzers erfolgt. Insbesondere kommt es bei keiner Belastungsart des Sitzträgers mit dem Gewicht eines Nutzers zu einem Kippen des Sitzträgers um eine horizontale Achse, was mit dem oben genannten Nachteil verbunden wäre. Stattdessen ist es durch die erfindungsgemäße Synchronmechanik möglich, einen Stuhl, insbesondere einen Bürostuhl, zu schaffen, bei dem die Vorbelastungskraft optimal reguliert wird.

Im Rahmen der Erfindung kann die Vorbelastungseinrichtung eine Druckfederanordnung entsprechend DE 199 31 099 A1 oder eine anders ausgestaltete, jedoch im Wesentlichen gleichwirkende Anordnung aufweisen. Wesentlich ist allein, dass die Vorbelastungseinrichtung derart ausgebildet und angeordnet ist, dass sie durch eine Bewegung des Sitzträgers relativ zu der Basiseinheit betätigbar ist.

Nach einer vorteilhaften Ausgestaltung der Erfindung weist die Kopplungsmechanik eine im vorderen Bereich des Sitzträgers angeordnete vordere und eine im hinteren Bereich desselben angeordnete hintere Gelenkanordnung auf, wobei die vordere Gelenkanordnung und die hintere Gelenkanordnung mechanisch derart aneinandergekoppelt sind, dass eine Bewegung der vorderen Gelenkanordnung eine Bewegung der hinteren Gelenkanordnung und umgekehrt bewirkt. Diese mechanische Ausgestaltung des Kopplungsmechanismus ist sehr robust. Die beiden Gelenkanordnungen sind vorzugsweise derart ausgebildet, dass sie ein Kippen des Sitzträgers um eine in Stuhl-Längsrichtung ausgerichtete Achse verhindern. Die mechanische Kopplung der vorderen Gelenkanordnung mit der hinteren Gelenkanordnung bewirkt vorzugsweise, dass der Sitzträger nicht um eine in Stuhl-Querrichtung ausgerichtete Achse kippbar ist.

Gemäß einer weiteren vorteilhaften Ausgestaltung der Erfindung weist jede Gelenkanordnung zwei Gelenkeinheiten auf, die bezüglich der Stuhl-Querrichtung beabstandet voneinander angeordnet und mechanisch derart aneinandergekoppelt sind, dass eine Bewegung der einen Gelenkeinheit eine Bewegung der anderen Gelenkeinheit bewirkt. Durch diese mechanische Kopplung wird bewirkt, dass der Sitzträger nicht um eine in Stuhl-Längsrichtung ausgerichtete Achse kippbar ist. Vorzugsweise ist der Sitzträger bezüglich der Horizontalen im Wesentlichen rechteckig ausgebildet, wobei in jedem Eckbereich des Sitzträgers eine der Gelenkeinheiten angeordnet ist.

Eine weitere vorteilhafte Ausgestaltung sieht vor, dass jede vordere Gelenkeinheit zwei einendig über eine freie erste Achse gelenkig miteinander verbundene Elemente aufweist, von denen das obere Element anderendig über eine zweite Achse gelenkig mit der Basiseinheit und dem Sitzträger und das untere Element anderendig über eine dritte Achse gelenkig mit der Basiseinheit verbunden ist, wobei die freie erste, die zweite und die dritte Achse parallel zu und beabstandet von der Schwenkachse angeordnet sind, wobei die zweite Achse in vertikaler Richtung endseitig in Langlöchern an der Basiseinheit geführt ist, wobei die freie erste Achse vor der zweiten und der dritten Achse angeordnet ist und wobei die freie erste, die zweite und die dritte Achse der einen vorderen Gelenkeinheit die freie erste, die zweite und die dritte Achse der anderen vorderen Gelenkeinheit bilden. Dieses stellt eine konstruktiv einfache und dennoch robuste Ausgestaltung der vorderen Gelenkeinheiten dar.

Es wird des Weiteren für vorteilhaft erachtet, wenn jede hintere Gelenkeinheit zwei einendig über eine freie vierte Achse gelenkig miteinander verbundene Elemente aufweist, von denen das obere Element anderendig über eine fünfte Achse und das untere Element anderendig über eine sechste Achse gelenkig mit der Basiseinheit verbunden ist, wobei die freie vierte, die fünfte und die sechste Achse parallel zu und beabstandet von der Schwenkachse angeordnet sind, wobei die sechste Achse in vertikaler Richtung endseitig in Langlöchern an der Basiseinheit geführt ist, wobei die freie vierte Achse hinter der fünften und der sechsten Achse angeordnet ist und wobei die freie vierte, die fünfte und die sechste Achse der einen hinteren Gelenkeinheit die freie vierte, die fünfte und die sechste Achse der anderen hinteren Gelenkeinheit bilden. Hiernach sind auch die hinteren Gelenkeinheiten konstruktiv einfach und robust ausgestaltet.

Nach einer weiteren vorteilhaften Ausführungsform der Erfindung weist jede hintere Gelenkeinheit ein Kopplungselement auf, das einendig über eine siebte Achse gelenkig mit dem Sitzträger und anderendig über die sechste Achse gelenkig mit der Basiseinheit verbunden ist, wobei die siebte Achse der einen hinteren Gelenkeinheit die siebte Achse der anderen hinteren Gelenkeinheit bildet. Das Kopplungselement ist somit über die sechste Achse mit den Gelenkeinheiten der hinteren Gelenkanordnung verbunden. Über das Kopplungselement wirken Bewegungen des Sitzträgers auf die hinteren Gelenkeinheiten ein. Vorzugsweise ist in jedem Eckbereich eines bezüglich der Horizontalen im Wesentlichen rechtwinklig ausgebildeten Sitzträgers eines der Kopplungselemente angeordnet.

Des Weiteren wird vorgeschlagen, dass die freie erste Achse über wenigstens ein starr ausgebildetes Steuerelement mit der freien vierten Achse verbunden ist. Die Anordnung des Steuerelementes bewirkt die mechanische Kopplung von vorderer Gelenkanordnung und hinterer Gelenkanordnung. Vorzugsweise sind zwei Steuerelemente vorgesehen, die in Stuhl-Längsrichtung angeordnet sind und über die jeweils die an einer Seite des Sitzträgers angeordnete vordere Gelenkeinheit mit der an dieser Seite angeordneten hinteren Gelenkeinheit verbunden ist.

Vorzugsweise ist die Stärke der durch die Vorbelastungseinrichtung ausgeübten Vorbelastungskraft einstellbar. Hierdurch kann durch den Nutzer der Synchronmechanik beziehungsweise eines damit ausgestatteten Stuhls selbst eine sehr individuelle Einstellung des Sitzkomforts erfolgen.

Vorteilhafterweise umfasst die Vorbelastungseinrichtung wenigstens eine sich an der Unterseite des Sitzträgers und an der Oberseite eines sich nach vorne über die Schwenkachse hinaus erstreckenden Abschnitts des Rückenlehnenträgers abstützende Druckfederanordnung. Es können je nach Anwendungsfall auch zwei oder mehrere Druckfederanordnungen vorgesehen sein.

Alternativ oder zusätzlich zu der zuletzt genannten Ausgestaltung kann die Vorbelastungseinrichtung wenigstens eine Zugfeder umfassen, die mit einem Ende an der freien ersten Achse und mit dem anderen Ende an dem Rückenlehnenträger angreift, derart, dass sie die freie erste Achse in Richtung der hinteren Gelenkanordnung und den Rückenlehnenträger nach vorne drängt. Auch hier können je nach Anwendungsfall zwei oder mehrere Zugfedern vorgesehen sein. Durch die Kraft der Zugfeder werden vorzugsweise die beiden Gelenkeinheiten der vorderen Gelenkanordnung aufgerichtet und in einen Zustand überführt, der dem unbelasteten Zustand der Synchronmechanik entspricht.

Mit der Erfindung wird zudem ein Stuhl, insbesondere ein Bürostuhl, vorgeschlagen, der erfindungsgemäß mit einer Synchronmechanik nach einer der vorbeschriebenen Ausgestaltungen oder einer beliebigen Kombination derselben ausgestaltet ist. Damit sind die oben mit Bezug auf die Synchronmechanik beschriebenen Vorteile verbunden.

Weitere Vorteile und Merkmale der vorliegenden Erfindung werden anhand des in den beiliegenden Figuren gezeigten Ausführungsbeispiels für die erfindungsgemäße Synchronmechanik näher erläutert. Dabei zeigen
- Figur 1:: eine perspektivische Darstellung eines Ausführungsbeispiels für die erfindungsgemäße Synchronmechanik in unbelastetem Zustand mit aufgerichtetem Rückenlehnenträger,
- Figur 2:: eine transparente Darstellung des in Figur 1 gezeigten Ausführungsbeispiels aus der Stuhl-Querrichtung,
- Figur 3:: eine perspektivische Darstellung eines Ausführungsbeispiels für die erfindungsgemäße Synchronmechanik in belastetem Zustand mit aufgerichtetem Rückenlehnenträger,
- Figur 4:: eine transparente Darstellung des in Figur 3 gezeigten Ausführungsbeispiels aus der Stuhl-Querrichtung,
- Figur 5:: eine perspektivische Darstellung eines Ausführungsbeispiels für die erfindungsgemäße Synchronmechanik in unbelastetem Zustand mit nach hinten gekipptem Rückenlehnenträger,
- Figur 6:: eine transparente Darstellung des in Figur 5 gezeigten Ausführungsbeispiels aus der Stuhl-Querrichtung,
- Figur 7:: eine perspektivische Darstellung eines Ausführungsbeispiels für die erfindungsgemäße Synchronmechanik in belastetem Zustand mit nach hinten gekipptem Rückenlehnenträger,
- Figur 8:: eine transparente Darstellung des in Figur 7 gezeigten Ausführungsbeispiels aus der Stuhl-Querrichtung, und
- Figur 9:: eine transparente Darstellung des in Figur 1 gezeigten Ausführungsbeispiels von oben.

Figur 1 zeigt ein Ausführungsbeispiel für die erfindungsgemäße Synchronmechanik 1 für einen nicht gezeigten Stuhl, insbesondere Bürostuhl, in unbelastetem Zustand. Die Synchronmechanik 1 weist eine Basiseinheit 2 auf, über die die Synchronmechanik 1 mit einer zentralen Stuhlsäule 3 verbunden ist.

Des Weiteren umfasst die Synchronmechanik 1 einen oberhalb und bewegbar an der Basiseinheit 2 angeordneten Sitzträger 4, der gemäß dem Ausführungsbeispiel zweiteilig ausgebildet ist und die Sitzträgerelemente 5 und 6 aufweist, die als rechtwinklig abgewinkelte Metallprofile ausgebildet sind. An dem oberen, sich im Wesentlichen horizontal erstreckenden Abschnitt 7 der Sitzträgerelemente 5 und 6 sind Bohrungen 8 angeordnet, über die ein nicht dargestellter Sitz mit dem Sitzträger 4 verbindbar, beispielsweise verschraubbar, ist.

Die Synchronmechanik 1 weist zudem einen um eine horizontal und in Stuhl-Querrichtung ausgerichtete Schwenkachse S schwenkbar an der Basiseinheit 2 angeordneten Rückenlehnenträger 9 auf, der ein mit der Schwenkachse S unmittelbar verbundenes Verbindungsteil 10 und ein damit verbundenes Rückenteil 11 umfasst, wobei an dem Rückenteil 11 ebenfalls Bohrungen 12 ausgebildet sind, über die eine nicht dargestellte Rückenlehne mit dem Rückenlehnenträger 9 verbindbar ist.

Ferner umfasst die Synchronmechanik 1 eine sich an der Unterseite des Sitzträgers 4 abstützenden Druckfederanordnung 13, die auf den Sitzträger 4 eine nach oben und auf den Rückenlehnenträger 9 eine nach vorne wirkende Vorbelastungskraft ausübt. Die Druckfederanordnung 13 weist eine Druckfeder 14, ein oberes Lagerelement 15 und ein in Figur 2 gezeigtes unteres Lagerelement 16 auf. Über das obere Lagerelement 15 stützt sich die Druckfeder 14 an der Unterseite einer Querstange 17 des Sitzträgers 4 ab, welche endseitig in Langlöchern 18 an den in vertikaler Richtung ausgerichteten Abschnitten 19 beziehungsweise 20 der Sitzträgerelemente 5 beziehungsweise 6 ausgebildet sind. Die Langlöcher 19 und 20 sind derart ausgebildet, dass über sie wenigstens zwei verschiedene Vorbelastungskräfte einstellbar sind, was bei dem gezeigten Ausführungsbeispiel dadurch erfolgt, dass die Querstange 18 in Anschlag mit dem einen oder dem anderen Ende der Langlöcher gebracht wird. In der gezeigten Stellung der Querstange ist eine geringere Vorbelastungskraft eingestellt. Der Sitzträger 4 ist über eine die Bewegbarkeit des Sitzträgers 4 relativ zu der Basiseinheit 2 ermöglichende Kopplungsmechanik mit der Basiseinheit 2 verbunden, die im Folgenden näher erläutert wird.

Die Kopplungsmechanik weist eine im vorderen Bereich des Sitzträgers 4 angeordnete vordere Gelenkanordnung 21 und eine im hinteren Bereich des Sitzträgers 4 angeordnete hintere Gelenkanordnung 22 auf. Die vordere Gelenkanordnung 21 und die hintere Gelenkanordnung 22 sind mechanisch derart aneinander gekoppelt, dass eine Bewegung der vorderen Gelenkanordnung 21 eine Bewegung der hinteren Gelenkanordnung 22 und umgekehrt bewirkt, was aus dem Folgenden deutlich wird. Hierdurch wird verhindert, dass der Sitzträger 4 um eine in Stuhl-Querrichtung ausgerichtete, nicht näher bezeichnete Achse kippt.

Jede Gelenkanordnung 21 beziehungsweise 22 weist zwei Gelenkeinheiten 23 und 24 beziehungsweise 25 und 26 auf, die bezüglich der Stuhl-Querrichtung beabstandet voneinander angeordnet und mechanisch derart aneinandergekoppelt sind, dass eine Bewegung der einen Gelenkeinheit 23 beziehungsweise 25 eine Bewegung der anderen Gelenkeinheit 24 beziehungsweise 26 bewirkt. Durch diese mechanische Kopplung wird verhindert, dass der Sitzträger 4 bei asymmetrischer Gewichtsbelastung um eine in Stuhl-Längsrichtung ausgerichtete, nicht näher bezeichnete Achse kippt.

Die Ausgestaltung der vorderen Gelenkeinheiten 23 und 24 wird zur Wahrung der Übersichtlichkeit der Figuren lediglich anhand der vorderen Gelenkeinheit 24 beschrieben. Die vordere Gelenkeinheit 24 weist zwei einendig über eine freie erste Achse A1 gelenkig miteinander verbundene Elemente 27 und 28 auf. Das obere Element 27 ist anderendig über eine zweite Achse A2 gelenkig mit der Basiseinheit 2 und dem Sitzträger 4 und das untere Element 28 anderendig über eine dritte Achse A3 gelenkig mit der Basiseinheit 2 verbunden. Die freie erste Achse A1, die zweite Achse A2 und die dritte Achse A3 sind parallel zu und beabstandet von der Schwenkachse S angeordnet. Die zweite Achse A2 ist in vertikaler Richtung endseitig in Langlöchern 29 an der Basiseinheit 2 geführt, wodurch die Bewegbarkeit des Sitzträgers 4 in vertikaler Richtung relativ zu der Basiseinheit 2 begrenzt wird. Des Weiteren ist die zweite Achse A2 in horizontalen Langlöchern 30 an den vertikal ausgerichteten Abschnitten 19 und 20 der Sitzträgerelemente 5 und 6 geführt, deren Funktion aus den Figuren 5 bis 8 deutlich wird. Die freie erste Achse A1 ist vor der zweiten Achse A2 und der dritten Achse A3 angeordnet. Die freie erste Achse A1, die zweite Achse A2 und die dritte Achse A3 der einen vorderen Gelenkeinheit 23 bilden die freie erste Achse A1, die zweite Achse A2 und die dritte Achse A3 der anderen vorderen Gelenkeinheit 24. An der freien ersten Achse A1 greifen zwei Zugfedern 31 und 32 an, die mit ihren anderen Enden mit einer Querstange 33 zusammenwirken, die an dem Verbindungsteil 10 des Rückenlehnenträgers 9 festgelegt ist. Mittels der Zugfedern 31 und 32 wird die erste freie Achse A1 derart mit Kraft beaufschlagt, dass die vorderen Gelenkeinheiten 23 und 24 bestrebt sind, sich aufzurichten.

Jede hintere Gelenkeinheit 25 beziehungsweise 26 weist zwei einendig über eine freie vierte Achse A4 gelenkig miteinander verbundene Elemente 34 und 35 auf, was deutlicher aus Figur 2 wird. Das obere Element 34 ist anderendig über eine fünfte Achse A5 und das untere Element 35 anderendig über eine sechste Achse A6 gelenkig mit der Basiseinheit 2 verbunden. Die freie vierte Achse A4, die fünfte Achse A5 und die sechste Achse A6 sind parallel zu und beabstandet von der Schwenkachse S angeordnet. Die sechste Achse A6 ist in vertikaler Richtung endseitig in Langlöchern an der Basiseinheit 2 geführt. Die freie vierte Achse A4 ist hinter der fünften Achse A5 und der sechsten Achse A6 angeordnet. Die freie vierte Achse A4, die fünfte Achse A5 und die sechste Achse A6 der einen hinteren Gelenkeinheit 25 beziehungsweise 26 bilden die freie vierte Achse A4, die fünfte Achse A5 und die sechste Achse A6 der anderen hinteren Gelenkeinheit 26 beziehungsweise 25.

Jede hintere Gelenkeinheit 25 beziehungsweise 26 weist ferner ein Kopplungselement 37 beziehungsweise 38 auf, von denen in Figur 1 nur das Kopplungselement 37 zu sehen ist. Jedes Kopplungselement 37 beziehungsweise 38 ist einendig über eine siebte Achse A7 gelenkig mit dem Sitzträger 4 und anderendig über die sechste Achse A6 gelenkig mit der Basiseinheit 2 verbunden ist. Die siebte Achse A7 der einen hinteren Gelenkeinheit 25 beziehungsweise 26 bildet die siebte Achse A7 der anderen hinteren Gelenkeinheit 26 beziehungsweise 25. Die siebte Achse A7 ist über zwei Schwingen 41 mit der Querstange 33 verbunden. Die Kopplungselemente 37 und 38 sind somit über die sechste Achse A6 mit den hinteren Elementen 34 und 35 verbunden. Über die Kopplungselemente 37 und 38 wirken Bewegungen des Sitzträgers 4 auf die hinteren Gelenkeinheiten 25 und 26 ein.

Zur mechanischen Kopplung der vorderen Gelenkanordnung 21 an die hintere Gelenkanordnung 22 ist die freie erste Achse A1 über zwei starr ausgebildete Steuerelemente 39 und 40 mit der freien vierten Achse A4 verbunden.

Im Folgenden wird die Wirkungsweise des oben beschriebenen Kopplungsmechanismus und damit der Synchronmechanik 1 in einer Zusammenschau der Figuren 1 bis 4 erläutert:
Wie die Figuren 1 und 2 zeigen, befindet sich die zweite Achse A2 im unbelasteten Zustand der Synchronmechanik 1 am oberen Anschlag der Langlöcher 29 an der Basiseinheit 2. Auch die sechste Achse A6 befindet sich am oberen Anschlag der in der Basiseinheit 2 ausgebildeten Langlöcher 36. Der Sitzträger 4 ist mittels der Druckfederanordnung 13 mit einer nach oben wirkenden Vorbelastungskraft beaufschlagt. Hierzu stützt sich die Druckfeder 14 über das untere Lagerelement 16 an einem an dem Verbindungsteil 10 des Rückenlehnenträgers 9 befestigten Widerlagerelement 42 ab.

Wird der Sitzträger 4 mit einem Gewicht belastet, was in den Figuren 3 und 4 angedeutet sein soll, wird die Druckfeder 14 der Druckfederanordnung 13 gestaucht. Gleichzeitig werden die zweite Achse A2 und die sechste Achse A6 in den jeweiligen Langlöchern 29 beziehungsweise 36 nach unter verlagert. Diese Bewegungen sind mittels der Steuerelemente 39 und 40 mechanisch aneinandergekoppelt. Wird beispielsweise die vordere Gelenkeinheit 24 durch Gewichtsbelastung des Sitzträgers 4 betätigt, bewegt sich die erste freie Achse A1 in den Figuren 2 und 4 nach links. Hierdurch wird über die Steuerelemente 39 und 40 die freie vierte Achse A4 ebenfalls nach links bewegt, was wiederum eine Bewegung der sechsten Achse A6 in den Langlöchern 36 nach unten bewirkt. Hierbei werden die Kopplungselemente 37 und 38 mitgenommen, welche wiederum den Sitzträger 4 mitnehmen und dadurch eine Verlagerung des rechts in den Figuren 2 und 4 gezeigten, hinteren Teils des Sitzträgers 4 bewirken, so dass eine parallele Verlagerung des gesamten Sitzträgers 4 relativ zur Basiseinheit 2 erfolgt. In mechanischer Umkehr erfolgt bei einer Betätigung der hinteren Gelenkeinheiten 25 und 26 gleichsam eine Betätigung der vorderen Gelenkeinheiten 23 und 24, um eine ausschließlich parallele Verlagerung des gesamten Sitzträgers 4 zu bewirken.

Die Figuren 5 bis 8 zeigen das in den Figuren 1 bis 4 gezeigte Ausführungsbeispiel für die Synchronmechanik 1 mit nach hinten verschwenktem Rückenlehnenträger 9. In diesem Zustand der Synchronmechanik 1 befindet sich die zweite Achse A2 am vorderen Anschlag der Langlöcher 30 in den vertikalen Abschnitten 19 und 20 der Sitzträgerelemente 5 beziehungsweise 6. Gleichzeitig sind die Zugfedern 31 und 32 gestreckt. Der Betätigungsmechanismus der vorderen Gelenkeinheiten 23 und 24 und der hinteren Gelenkeinheiten 25 und 26 entspricht dem oben mit Bezug auf die Figuren 1 bis 4 beschriebenen.

Figur 9 zeigt das in den Figuren 1 bis 4 gezeigte Ausführungsbeispiel für die erfindungsgemäße Synchronmechanik 1 in einer transparenten Darstellung von oben und verdeutlicht noch einmal die räumliche Anordnung der Bestandteile der Synchronmechanik 1 zueinander.

Das anhand der Figuren beschriebene Ausführungsbeispiel dient der Erläuterung und ist nicht beschränkend. Insbesondere können die Zugfedern 31 und 32 derart ausgelegt sein, dass sie die gleiche Funktion wie die Druckfederanordnung 13 übernehmen oder diese gar ersetzen.

### Bezugszeichenliste:

| Zeichen | Bezeichnung |
|---|---|
| 1 | Synchronmechanik |
| 2 | Basiseinheit |
| 3 | Stuhlsäule |
| 4 | Sitzträger |
| 5 | Sitzträgerelement |
| 6 | Sitzträgerelement |
| 7 | horizontaler Abschnitt |
| 8 | Bohrung |
| 9 | Rückenlehnenträger |
| 10 | Verbindungsteil |
| 11 | Rückenteil |
| 12 | Bohrung |
| 13 | Druckfederanordnung |
| 14 | Druckfeder |
| 15 | oberes Lagerelement |
| 16 | unteres Lagerelement |
| 17 | Querstange |
| 18 | Langloch |
| 19 | vertikaler Abschnitt |
| 20 | vertikaler Abschnitt |
| 21 | vordere Gelenkanordnung |
| 22 | hintere Gelenkanordnung |
| 23 | vordere Gelenkeinheit |
| 24 | vordere Gelenkeinheit |
| 25 | hintere Gelenkeinheit |
| 26 | hintere Gelenkeinheit |
| 27 | oberes Element |
| 28 | unteres Element |
| 29 | Langloch |
| 30 | Langloch |
| 31 | Zugfeder |
| 32 | Zugfeder |
| 33 | Querstange |
| 34 | oberes Element |
| 35 | unteres Element |
| 36 | Langloch |
| 37 | Kopplungselement |
| 38 | Kopplungselement |
| 39 | Steuerelement |
| 40 | Steuerelement |
| 41 | Schwinge |
| 42 | Wiederlagerelement |
| A1 | erste Achse |
| A2 | zweite Achse |
| A3 | dritte Achse |
| A4 | vierte Achse |
| A5 | fünfte Achse |
| A6 | sechste Achse |
| A7 | siebte Achse |
| S | Schwenkachse |

## Patentansprüche

1. Synchronmechanik (1) für einen Stuhl, insbesondere für einen Bürostuhl, mit einer Basiseinheit (2), einem oberhalb und bewegbar an der Basiseinheit (2) angeordneten Sitzträger (4), einem um eine horizontal und in Stuhl-Querrichtung ausgerichtete Schwenkachse (S) schwenkbar an der Basiseinheit (2) angeordneten Rückenlehnenträger (9) und einer Vorbelastungseinrichtung, wobei die Vorbelastungseinrichtung auf den Sitzträger (4) eine nach oben und auf den Rückenlehnenträger (9) eine nach vorne wirkende Vorbelastungskraft ausübt und wobei der Sitzträger (4) über eine die Bewegbarkeit des Sitzträgers (4) relativ zu der Basiseinheit (2) ermöglichende Kopplungsmechanik mit der Basiseinheit (2) verbunden ist, wobei
die Kopplungsmechanik derart ausgebildet ist, dass sie die Bewegungen des Sitzträgers (4) relativ zu der Basiseinheit (2) derart zwangssteuert, dass der Sitzträger (4) bei festgelegtem Rückenlehnenträger (9) allein zwischen Stellungen hin und her bewegbar ist, **dadurch gekennzeichnet, dass** die Stellungen zueinander parallel sind.

2. Synchronmechanik nach Anspruch 1, **dadurch gekennzeichnet, dass** die Kopplungsmechanik eine im vorderen Bereich des Sitzträgers (4) angeordnete vordere Gelenkanordnung (21) und eine im hinteren Bereich desselben angeordnete hintere Gelenkanordnung (22) aufweist, wobei die vordere Gelenkanordnung (21) und die hintere Gelenkanordnung (22) mechanisch derart aneinandergekoppelt sind, dass eine Bewegung der vorderen Gelenkanordnung (21) eine Bewegung der hinteren Gelenkanordnung (22) und umgekehrt bewirkt.

3. Synchronmechanik nach Anspruch 2, **dadurch gekennzeichnet, dass** jede Gelenkanordnung (21, 22) zwei Gelenkeinheiten (23, 24, 25, 26) aufweist, die bezüglich der Stuhl-Querrichtung beabstandet voneinander angeordnet und mechanisch derart aneinander gekoppelt sind, dass eine Bewegung der einen Gelenkeinheit (23, 25) eine Bewegung der anderen Gelenkeinheit (24, 26) bewirkt.

4. Synchronmechanik nach Anspruch 3, **dadurch gekennzeichnet, dass** jede vordere Gelenkeinheit (23, 24) zwei einendig über eine freie erste Achse (A1) gelenkig miteinander verbundene Elemente (27, 28) aufweist, von denen das obere Element (27) anderendig über eine zweite Achse (A2) gelenkig mit der Basiseinheit (2) und dem Sitzträger (4) und das untere Element (28) anderendig über eine dritte Achse (A3) gelenkig mit der Basiseinheit (2) verbunden ist, wobei die freie erste Achse (A1), die zweite Achse (A2) und die dritte Achse (A3) parallel zu und beabstandet von der Schwenkachse (S) angeordnet sind, wobei die zweite Achse (A2) in vertikaler Richtung endseitig in Langlöchern (29) an der Basiseinheit (2) geführt ist, wobei die freie erste Achse (A1) vor der zweiten Achse (A2) und der dritten Achse (A3) angeordnet ist und wobei die freie erste Achse (A1), die zweite Achse (A2) und die dritte Achse (A3) der einen vorderen Gelenkeinheit (23, 24) die freie erste Achse (A1), die zweite Achse (A2) und die dritte Achse (A3) der anderen vorderen Gelenkeinheit (23, 24) bilden.

5. Synchronmechanik nach Anspruch 3 oder 4, **dadurch gekennzeichnet, dass** jede hintere Gelenkeinheit (25, 26) zwei einendig über eine freie vierte Achse (A4) gelenkig miteinander verbundene Elemente (34, 35) aufweist, von denen das obere Element (34) anderendig über eine fünfte Achse (A5) und das untere Element (35) anderendig über eine sechste Achse (A6) gelenkig mit der Basiseinheit (2) verbunden ist, wobei die freie vierte Achse (A4), die fünfte Achse (A5) und die sechste Achse (A6) parallel zu und beabstandet von der Schwenkachse (S) angeordnet sind, wobei die sechste Achse (A6) in vertikaler Richtung endseitig in Langlöchern (36) an der Basiseinheit (2) geführt ist, wobei die freie vierte Achse (A4) hinter der fünften Achse (A5) und der sechsten Achse (A6) angeordnet ist, und wobei die freie vierte Achse (A4), die fünfte Achse (A5) und die sechste Achse (A6) der einen hinteren Gelenkeinheit (25) die freie vierte Achse (A4), die fünfte Achse (A5) und die sechste Achse (A6) der anderen hinteren Gelenkeinheit (25, 26) bilden.

6. Synchronmechanik nach Anspruch 5, **dadurch gekennzeichnet, dass** jede hintere Gelenkeinheit (25, 26) ein Kopplungselement (37, 38) aufweist, das einendig über eine siebte Achse (A7) gelenkig mit dem Sitzträger (4) und anderendig über die sechste Achse (A6) gelenkig mit der Basiseinheit (2) verbunden ist, wobei die siebte Achse (A7) der einen hinteren Gelenkeinheit (25, 26) die siebte Achse (A7) der anderen hinteren Gelenkeinheit (25, 26) bildet.

7. Synchronmechanik nach Anspruch 5 oder 6, **dadurch gekennzeichnet, dass** die freie erste Achse (A1) über wenigstens ein starr ausgebildetes Steuerelement (41) mit der freien vierten Achse (A4) verbunden ist.

8. Synchronmechanik (1) nach einem der vorhergehenden Ansprüche, **dadurch gekennzeichnet, dass** die Stärke der durch die Vorbelastungseinrichtung ausgeübten Vorbelastungskraft einstellbar ist.

9. Synchronmechanik nach einem der vorhergehenden Ansprüche, **dadurch gekennzeichnet, dass** die Vorbelastungseinrichtung wenigstens eine sich an der Unterseite des Sitzträgers (4) und an der Oberseite eines sich nach vorne über die Schwenkachse (S) hinaus erstreckenden Abschnitts des Rückenlehnenträgers (9) abstützende Druckfederanordnung (13) aufweist.

10. Synchronmechanik nach einem der Ansprüche 4 bis 9, **dadurch gekennzeichnet, dass** die Vorbelastungseinrichtung wenigstens eine Zugfeder (31, 32) umfasst, die mit einem Ende an der freien ersten Achse (A1) und mit dem anderen Ende an dem Rückenlehnenträger (9) angreift, derart, dass sie die freie erste Achse (A1) in Richtung der hinteren Gelenkanordnung (22) und den Rückenlehnenträger nach vorne drängt.

11. Stuhl, insbesondere Bürostuhl,
**gekennzeichnet durch**
eine Synchronmechanik (1) nach einem der vorhergehenden Ansprüche.

## Claims

1. A synchronising mechanism (1) for a chair, in particular for an office chair, comprising a base unit (2), a seat support (4), which is arranged above and movably at the base unit (2), a backrest support (9), which is arranged at the base unit (2) so as to be capable of being pivoted about a pivot axis (S), which is oriented horizontally and in transverse direction of the chair, and a preloading device, wherein the preloading device exerts a preloading force, which acts upwards, on the seat support (4) and a preloading force, which acts forwards, on the backrest support (9), and wherein the seat support (4) is connected to the base unit (2) via a coupling mechanism, which provides for the movability of the seat support (4) relative to the base unit (2), wherein the coupling mechanism is embodied such that it coercively controls the movements of the seat support (4) relative to the base unit (2) such that the seat support (4) can be moved back and forth between positions when the backrest support (9) is locked, **characterised in that** the positions are parallel to one another.

2. The synchronising mechanism according to claim 1, **characterised in that** the coupling mechanism encompasses a front articulated arrangement (21), which is arranged in the front area of the seat support (4), and a rear articulated arrangement (22), which is arranged in the rear area thereof, wherein the front articulated arrangement (21) and the rear articulated arrangement (22) are mechanically coupled to one another such that a movement of the front articulated arrangement (21) effects a movement of the rear articulated arrangement (22) and vice versa.

3. The synchronising mechanism according to claim 2, **characterised in that** each articulated arrangement (21, 22) encompasses two articulated units (23, 24, 25, 26) which are arranged spaced apart from one another relative to the transverse direction of the chair, and which are mechanically coupled to one another such that a movement of the one articulated unit (23, 25) effects a movement of the other articulated unit (24, 26).

4. The synchronising mechanism according to claim 3, **characterised in that** each front articulated unit (23, 24) encompasses two elements (27, 28), which are connected to one another in an articulated manner at one end via a free first axis (A1), the upper element (27) of which is connected in an articulated manner to the base unit (2) and the seat support (4) at the other end via a second axis (A), and the lower element (28) is connected in an articulated manner to the base unit (2) at the other end via a third axis (A3), wherein the free first axis (A1), the second axis (A2) and the third axis (A3) are arranged parallel to and spaced apart from the pivot axis (S), wherein the second axis (A2) is guided at its end sides in vertical direction in elongated holes (29) at the base unit (2), wherein the free first axis (A1) is arranged in front of the second axis (A2) and of the third axis (A3) and wherein the free first axis (A1), the second axis (A2) and the third axis (A3) of the one front articulated unit (23, 24) form the free first axis (A1), the second axis (A2) and the third axis (A3) of the other front articulated unit (23, 24).

5. The synchronising mechanism according to claim 3 or 4, **characterised in that** each rear articulated unit (25, 26) encompasses two elements (34, 35), which are connected to one another in an articulated manner at one end via a free fourth axis (A4), the upper element (34) of which is connected in an articulated manner to the base unit (2) at the other end via a fifth axis (5) and the lower element (35) is connected in an articulated manner to the base unit (2) at the other end via a sixth axis (A6), wherein the free fourth axis (A4), the fifth axis (A5) and the sixth axis (A6) are arranged parallel to and spaced apart from the pivot axis (S), wherein the sixth axis (A6) is guided at its end sides in vertical direction in elongated holes (36) at the base unit (2), wherein the free fourth axis (A4) is arranged behind the fifth axis (A5) and the sixth axis (A6), and wherein the free fourth axis (A4), the fifth axis (A5) and the sixth axis (A6) of the one rear articulated unit (25) form the free fourth axis (A4), the fifth axis (A5) and the sixth axis (A6) of the other rear articulated unit (25, 26).

6. The synchronising mechanism according to claim 5, **characterised in that** each rear articulated unit (25, 26) encompasses a coupling element (37, 38), which is connected in an articulated manner to the seat support (4) via a seventh axis (A7) at one end and which is connected to the base unit (2) in an articulated manner at the other end via the sixth axis (A6), wherein the seventh axis (A7) of the one rear articulated unit (25, 26) forms the seventh axis (A7) of the other rear articulated unit (25, 26).

7. The synchronising mechanism according to claim 5 or 6, **characterised in that** the free first axis (A1) is connected to the free fourth axis (A4) via at least one control element (41), which is embodied so as to be rigid.

8. The synchronising mechanism (1) according to any one of the preceding claims, **characterised in that** the intensity of the preloading force, which is exerted by the preloading device, can be adjusted.

9. The synchronising mechanism according to any one of the preceding claims, **characterised in that** the preloading device encompasses at least one compression spring arrangement (13), which is supported on the bottom side of the seat support (4) and on the upper side of a section of the backrest support (9), which extends forwards beyond the pivot axis (S).

10. The synchronising mechanism according to any one of the preceding claims 4 to 9, **characterised in that** the preloading device comprises at least one tension spring (31, 32), one end of which engages with the free first axis (A1) and the other end of which engages with the backrest support (9) such that it pushes the first free axis (A1) in the direction towards the rear articulated arrangement (22) and pushes the backrest support forwards.

11. A chair, in particular an office chair, **characterised by** a synchronising mechanism (1) according to any one of the preceding claims.

## Revendications

1. Mécanisme synchrone (1) pour une chaise, notamment pour une chaise de bureau, comprenant un module de base (2), un support de siège (4) disposé au-dessus du et de manière mobile sur le module de base (2), un support de dossier (9) disposé sur le module de base (2) de manière à pouvoir pivoter autour d'un axe de pivotement (S) orienté horizontalement et dans la direction transversale de la chaise, et un dispositif de précontrainte, dans lequel le dispositif de précontrainte exerce sur le support de siège (4) une force de précontrainte agissant vers le haut et sur le support de dossier (9) une force de précontrainte agissant vers l'avant, et dans lequel le support de siège (4) est relié au module de base (2) par le biais d'un mécanisme d'accouplement permettant la mobilité du support de siège (4) par rapport au module de base (2), dans lequel le mécanisme d'accouplement est réalisé de telle sorte qu'il commande de manière forcée les mouvements du support de siège (4) par rapport au module de base (2) de telle sorte que le support de siège (4) peut être déplacé entre des positions en va-et-vient avec le support de dossier fixe (9), **caractérisé en ce que** les positions sont parallèles les unes aux autres.

2. Mécanisme synchrone selon la revendication 1, **caractérisé en ce que** le mécanisme d'accouplement présente un agencement articulé avant (21) disposé dans la région avant du support de siège (4) et un agencement articulé arrière (22) disposé dans la région arrière de celui-ci, dans lequel l'agencement articulé avant (21) et l'agencement articulé arrière (22) sont accouplés l'un à l'autre mécaniquement de telle sorte qu'un mouvement de l'agencement articulé avant (21) entraîne un mouvement de l'agencement articulé arrière (22) et inversement.

3. Mécanisme synchrone selon la revendication 2, **caractérisé en ce que** chaque agencement articulé (21, 22) présente deux modules articulés (23, 24, 25, 26) qui sont disposés à distance l'un de l'autre par rapport à la direction transversale de la chaise et accouplés l'un à l'autre mécaniquement de telle sorte qu'un mouvement d'un des modules articulés (23, 25) entraîne un mouvement de l'autre module articulé (24, 26).

4. Mécanisme synchrone selon la revendication 3, **caractérisé en ce que** chaque module articulé avant (23, 24) présente deux éléments (27, 28) reliés ensemble de manière articulée à une extrémité par le biais d'un premier axe libre (A1) parmi lesquels l'élément supérieur (27) est relié de manière articulée au module de base (2) et au support de siège (4) à l'autre extrémité par le biais d'un deuxième axe (A2), et l'élément inférieur (28) est relié de manière articulée au module de base (2) à l'autre extrémité par le biais d'un troisième axe (A3), dans lequel le premier axe libre (A1), le deuxième axe (A2) et le troisième axe (A3) sont disposés parallèlement à et à distance de l'axe de pivotement (S), dans lequel le deuxième axe (A2) est guidé en direction verticale du côté extrémité dans des orifices longitudinaux (29) sur le module de base (2), dans lequel le premier axe libre (A1) est disposé avant le deuxième axe (A2) et le troisième axe (A3), et dans lequel le premier axe libre (A1), le deuxième axe (A2) et le troisième axe (A3) d'un des modules articulés avant (23, 24) forment le premier axe libre (A1), le deuxième axe (A2) et le troisième axe (A3) de l'autre module articulé avant (23, 24).

5. Mécanisme synchrone selon la revendication 3 ou 4, **caractérisé en ce que** chaque module articulé arrière (25, 26) présente deux éléments (34, 35) reliés ensemble de manière articulée à une extrémité par le biais d'un quatrième axe libre (A4) parmi lesquels l'élément supérieur (34) est relié de manière articulée au module de base (2) à l'autre extrémité par le biais d'un cinquième axe (A5) et l'élément inférieur (35) est relié de manière articulée au module de base (2) à l'autre extrémité par le biais d'un sixième axe (A6), dans lequel le quatrième axe libre (A4), le cinquième axe (A5) et le sixième axe (A6) sont disposés parallèlement à et à distance de l'axe de pivotement (S), dans lequel le sixième axe (A6) est guidé en direction verticale du côté extrémité dans des orifices longitudinaux (36) sur le module de base (2), dans lequel le quatrième axe libre (A4) est disposé derrière le cinquième axe (A5) et le sixième axe (A6), et dans lequel le quatrième axe libre (A4), le cinquième axe (A5) et le sixième axe (A6) d'un des modules articulés arrière (25) forment le quatrième axe libre (A4), le cinquième axe (A5) et le sixième axe (A6) de l'autre module articulé arrière (25, 26).

6. Mécanisme synchrone selon la revendication 5, **caractérisé en ce que** chaque module articulé arrière (25, 26) présente un élément d'accouplement (37, 38) qui est relié de manière articulée au support de siège (4) à une extrémité par le biais d'un septième axe (A7) et de manière articulée au module de base (2) à l'autre extrémité par le biais du sixième axe (A6), dans lequel le septième axe (A7) d'un des modules articulés arrière (25, 26) forme le septième axe (A7) de l'autre module articulé arrière (25, 26).

7. Mécanisme synchrone selon la revendication 5 ou 6, **caractérisé en ce que** le premier axe libre (A1) est relié au quatrième axe libre (A4) par le biais d'au moins un élément de commande (41) réalisé de manière fixe.

8. Mécanisme synchrone (1) selon l'une quelconque des revendications précédentes, **caractérisé en ce que** l'intensité de la force de précontrainte exercée par le dispositif de précontrainte est réglable.

9. Mécanisme synchrone selon l'une quelconque des revendications précédentes, **caractérisé en ce que** le dispositif de précontrainte présente au moins un agencement de ressort de pression (13) s'appuyant sur le côté inférieur du support de siège (4) et sur le côté supérieur d'une section du support de dossier (9) s'étendant vers l'avant au-delà de l'axe de pivotement (S).

10. Mécanisme synchrone selon l'une quelconque des revendications 4 à 9, **caractérisé en ce que** le dispositif de précontrainte comprend au moins un ressort de traction (31, 32) qui agit avec une extrémité sur le premier axe libre (A1) et avec l'autre extrémité sur le support de dossier (9) de telle sorte qu'il pousse le premier axe libre (A1) en direction de l'agencement articulé arrière (22) et le support de dossier vers l'avant.

11. Chaise, notamment chaise de bureau, **caractérisée par** un mécanisme synchrone (1) selon l'une quelconque des revendications précédentes.
